# FASCICULE DE BREVET EUROPEEN

(11) **EP 0 638 688 B1**
(45) Date de publication et mention de la délivrance du brevet: **29.12.1997**
(21) Numéro de dépôt: 94401823.3
(22) Date de dépôt: 08.08.1994
(51) Int. Cl.: E02D 27/28, E02D 27/48

(54) **Dispositif pour précontraindre un micropieu destiné à soutenir une fondation et micropieu ainsi précontraint**
Verfahren zum Vorspannen eines Unterstützungspfahles eines Fundaments und vorgespannter Pfahl
Apparatus for prestressing a micro-pile destined to support a foundation and micro-pile thus prestressed

(30) Priorité: 09.08.1993 FR 9309781
(43) Date de publication de la demande: 15.02.1995
(73) Titulaire: BOUYGUES, F-78061 Saint-Quentin en Yvelines Cedex (FR)
(72) Inventeur: Stenne, Roland, F-92410 Ville D'Avray (FR)
(74) Mandataire: Schrimpf, Robert

(56) Documents cités:
- WO-A-90/11412
- DE-B- 1 117 505
- DE-C- 4 005 032
- PATENT ABSTRACTS OF JAPAN vol. 7 no. 102 (M-211) (1247) ,30 Avril 1983 & JP-A-58 024026 (HIROSE KOUZAI SANGYO K.K.)

## Description

La présente invention concerne les micropieux utilisés en tant qu'éléments de reprise en sous-oeuvre de bâtiments et d'ouvrages existants.

Un micropieu est un pieu de petit diamètre, typiquement pour un forage de diamètre au plus égal à 250 mm, équipé d'armatures et d'un système d'injection au terrain. Il comporte une partie inférieure scellée au terrain et une partie supérieure solidaire de la fondation du bâtiment à soutenir. L'effort de compression correspondant à la charge à reprendre transite de la fondation au terrain, par la partie supérieure du micropieu qui, du fait des lois de l'élasticité, se raccourcit. Lorsque le micropieu remplit pleinement son rôle de fondation, il a donc déjà tassé d'une valeur qui peut être incompatible avec le comportement de la même fondation.

La publication DE-C-4005032 décrit un micropieu précontraint tel que défini dans le préambule de la revendication 5 et un dispositif tel que défini dans le préambule de la revendication 1 pour réaliser un tel micropieu.

Le but de l'invention est essentiellement de remédier à cet inconvénient en appliquant au micropieu une force de précontrainte qui permette de le rendre actif moyennant des mouvements négligeables, en mettant en oeuvre des moyens particuliers pour transmettre à la fondation par l'intermédiaire du tube la réaction à la compression de l'armature. De plus, l'invention permet d'estimer la valeur de la force de précontrainte nécessaire au décollement de la structure à soutenir.

Selon l'invention, pour réaliser un micropieu précontraint destiné à soutenir une fondation, on utilise un dispositif tel que défini dans la revendication 1.

Dans des modes de réalisation préférés:
- les moyens pour exercer une compression sur l'armature du micropieu comprennent un joint placé autour de l'armature du micropieu dans le tube, des moyens pour créer dans le tube une chambre étanche au dessus de ce joint et de cette armature du micropieu, et des moyens pour introduire un fluide sous pression dans cette chambre :
- les moyens pour créer ladite chambre étanche comprennent une coiffe vissée sur l'extrémité supérieure du tube et équipée d'un raccord pour sa liaison à une centrale hydraulique ;
- les moyens pour introduire un coulis de scellement dans l'espace compris entre le tube et l'armature comprennent un conduit relié à une source de coulis et qui aboutit dans le tube en dessous dudit joint et un conduit pour évacuer l'air.du tube au dessous dudit joint.

Un micropieu précontraint selon l'invention est tel que défini dans la revendication 5.

On décrira ci-après un exemple de mise en oeuvre du dispositif selon l'invention, en référence à la figure unique du dessin joint qui est une coupe verticale du micropieu équipé du dispositif.

Sur la figure, le micropieu est essentiellement constitué par une armature tubulaire (1) qui a été enfoncée dans un forage (6) pratiqué dans la fondation (F) et dans le terrain sous-jacent (T).

La partie inférieure (1a) de ce tube est située dans le terrain (T) et un coulis de scellement (2) a été injecté autour du tube pour sceller cette partie inférieure au terrain. Cette injection est réalisée par des moyens connus en soi et, par exemple par une injection de coulis à travers l'intérieur du tube.

Dans l'exemple représenté, le coulis a été injecté dans le tube lequel est fermé à son extrémité inférieure (1b) et comporte une manchette (3) qui permet le passage du coulis de scellement depuis l'intérieur du tube jusque dans le terrain environnant où le coulis réalise un bulbe de scellement (4).

Conformément à l'invention, un tube (5), dit tube de réaction, est placé dans le forage (6) de la fondation autour de la partie supérieure (1c) de l'armature tubulaire (1) de micropieu(1). Ce tube de réaction (5) est rendu solidaire de la fondation par un coulis de scellement (7) introduit entre le tube de réaction et la paroi du forage (6).

Une bague (8) munie d'un joint d'étanchéïté (9) est placé autour de l'armature (1) dans le tube de réaction (5) et une coiffe (10) est vissée sur l'extrémité supérieure du tube de réaction pour constituer dans le tube de réaction, au dessus de la bague (8) et de l'extrémité supérieure (1d) du tube d'armature une chambre étanche (11) dans laquelle peut être introduit un fluide hydraulique par un conduit (12) relié à une centrale hydraulique schématisée en (13) et aboutissant à un raccord (14) de la coiffe (10).

Le tube de réaction (5) est muni, au dessous de la bague (8) d'un conduit (15) qui permet d'introduire un coulis de scellement dans l'espace (16) compris entre le tube d'armature du micropieu et le tube de réaction et il est muni d'un second conduit (17) pour évacuer l'air de cet espace au fur et à mesure de la pénétration du coulis dans l'espace.

Pour précontraindre le tube intérieur (1) constituant l'armature du micropieu, on réalise successivement les opérations suivantes :
- injection d'un coulis de scellement dans le tube d'armature (1) pour former un bulbe dans le terrain autour de ce tube et pour remplir la partie du tube qui est entourée par la fondation ;
- durcissement de ce coulis ;
- injection d'un coulis de scellement autour du tube de réaction (5) dans la fondation ;
- durcissement de ce coulis ;
- création et maintien d'une pression de fluide dans la chambre (11); la mesure de cette pression permettant de déterminer la compression de précontrainte de l'armature ;
- injection d'un coulis de scellement autour du tube d'armature dans le tube de réaction (5) ;
- durcissement de coulis ;
- évacuation du fluide de la chambre, démontage de la coiffe et arasement des tubes.

L'armature (1) se comporte comme le piston plongeur d'un vérin qui serait constitué du tube de réaction (5) et de la coiffe (10). La mise en pression du fluide dans la chambre (11) provoque la mise en compression du tube (1) par mouvement vers le bas, consécutif au raccourcissement élastique de ce tube sur la partie du tube située entre le bulbe de scellement (2) et la bague de guidage et d'étanchéïté (8). La réaction à cette compression s'exerce sur la maçonnerie de la fondation par l'intermédiaire du tube (5) que l'on a pour cette raison appelé tube de réaction. La réaction du micropieu peut être ajustée de manière précise par la pression dans la chambre (11), selon ce qui est désiré, y compris jusqu'à soulever la fondation si la force de précontrainte est supérieure au seuil de décollement.

Les coulis d'injection sont normalement des coulis de ciment, contenant éventuellement les adjuvants habituels. L'invention n'est pas limitée à un coulis particulier.

L'invention s'applique notamment à la reprise en sous oeuvre de bâtiments et d'ouvrages existants.

## Revendications

1. Dispositif pour réaliser un micropieu précontraint destiné à soutenir une fondation, qui comprend :
- un forage (6) dans la fondation (F),
- un tube (5) à introduire dans le forage,
- un coulis durcissable (7) à introduire entre le tube et la paroi du forage pour sceller le tube à la fondation,
- une armature (1) ayant une partie inférieure (1a) à introduire dans le terrain sous-jacent à la fondation et une partie supérieure (1c) à introduire dans le tube,
- un coulis de scellement (2) à injecter autour de la partie inférieure (1a) de l'armature pour la sceller au terrain,
- des moyens (8-13) pour exercer momentanément une compression sur l'armature,
- un moyen (11) pour transmettre à la fondation par l'intermédiaire du tube la réaction à la compression de l'armature,
caractérisé en ce qu'il comprend une matière de scellement durcissable et des moyens (15,17) pour introduire cette matière dans l'espace (16) entre la partie supérieure de l'armature et le tube en sorte que cette matière réalise le scellement du tube à l'armature et constitue ledit moyen de transmission.

2. Dispositif selon la revendication 1, caractérisé en ce que les moyens pour exercer une compression sur l'armature (1) du micropieu dans le tube comprennent un joint (8,9) placé autour de l'armature dans le tube (5), des moyens (10) pour créer dans le tube une chambre étanche (11) au dessus de ce joint et de l'armature, et des moyens (12) pour introduire un fluide sous pression dans cette chambre (11).

3. Dispositif selon la revendication 2, caractérisé en ce que les moyens pour créer ladite chambre étanche comprennent une coiffe (10) vissée sur l'extrémité supérieure du tube (5) et équipée d'un raccord (14) pour sa liaison à une centrale hydraulique (13).

4. Dispositif selon la revendication 2 ou 3, caractérisé en ce que les moyens pour introduire un coulis de scellement dans l'espace (16) compris entre le tube (5) et l'armature (1) comprennent un conduit (15) relié à une source de coulis et qui aboutit dans le tube en dessous dudit joint (8,9) et un conduit (17) pour évacuer l'air dudit espace (16) au dessous dudit joint.

5. Micropieu précontraint pour soutenir une fondation, qui comprend un tube (5) placé dans un forage (6) pratiqué dans la fondation (F) et scellé à la paroi du forage par un coulis de scellement durci (7), une armature (1) ayant une partie inférieure (la) scellée dans le terrain sous-jacent à la fondation et une partie supérieure (1c) qui passe dans le tube (5) et qui est comprimée, une matière durcie dans l'espace (16) entre cette partie supérieure (1c) et le tube et un moyen (11) pour transmettre à la fondation par l'intermédiaire du tube la réaction à la compression de l'armature, caractérisé en ce que cette matière durcie assure le scellement du tube à l'armature de façon à constituer ledit moyen de transmission.

6. Micropieu précontraint selon la revendication 5, caractérisé en ce que ladite armature (1) du micropieu est tubulaire.

## Patentansprüche

1. Vorrichtung für die Herstellung eines vorgespannten Stützpfeilers für die Abstützung eines Fundamentes, die folgendes enthält:
- ein Bohrloch (6) in einem Fundament (F);
- ein in das Bohrloch einzusetzendes Rohr (5);
- eine härtbare dünnflüssige Dichtmasse (7), welche in den Zwischenraum zwischen dem Rohr und der Wand des Bohrloches eingefüllt wird, um das Rohr in diesem Fundament zu vergießen;
- eine Armierung (1) mit einem unteren Teil (la), welcher in den Boden unterhalb des Fundamentes eingeführt wird, und einen oberen Teil (1c), welcher in das Rohr (5) eingesteckt wird;
- eine dünnflüssige Dichtmasse (2), welche um den Umfang des unteren Teil (1a) dieser Armierung eingespritzt wird, um sie im Boden zu vergießen;
- Mittel (8-13), um zeitweilig eine Kompressionskraft auf die Armierung zu übertragen;
- ein Mittel (11), um über das Rohr die Reaktion der Armierung auf die Kompression auf das Fundament zu übertragen,
**dadurch gekennzeichnet, daß**
diese Vorrichtung eine härtbare dünnflüssige Dichtmasse und Mittel (15, 17) aufweist, um diese Masse in den Zwischenraum (16) zwischen dem oberen Teil der Armierung und dem Rohr so einzufüllen, daß diese Masse den Verguß des Rohres mit der Armierung gewährleistet und dadurch das. Mittel für die Obertragung bildet.

2. Vorrichtung nach Anspruch 1,
**dadurch gekennzeichnet, daß**
das Mittel für die Ausübung einer Kompressionskraft auf die Armierung (1) des Stützpfeilers in dem Rohr eine Dichtung (8, 9) aufweist, welche um die Armierung in dem Rohr (5) gelegt ist, und daß Mittel (10) vorgesehen sind, um in diesem Rohr oberhalb dieser Dichtung und dieser Armierung eine leckdichte Kammer (11) auszubilden, und daß Mittel (12) vorgesehen sind, um in diese Kammer (11) ein bedrücktes Fluid einzufüllen.

3. Vorrichtung nach Anspruch 2,
**dadurch gekennzeichnet, daß**
diese Mittel für die Ausbildung der leckdichten Kammer eine Abdeckung (10) aufweisen, welche auf das obere Ende des Rohres (5) aufgeschraubt und mit einem Stutzen (14) für den Anschluß an eine Hydraulikquelle (13) ausgerüstet ist.

4. Vorrichtung nach einem der Ansprüche 2 oder 3,
**dadurch gekennzeichnet, daß**
die Mittel für die Einfüllung einer Dichtmasse in den Zwischenraum (16) zwischen dem Rohr (5) und der Armierung (1) eine an eine Quelle für die Dichtmasse angeschlossene Leitung (15) enthalten, welche unterhalb der Dichtung (8, 9) in das Rohr mündet, sowie eine Leitung (17), um unterhalb der Dichtung die Luft aus dem Zwischenraum (16) abzulassen.

5. Vorgespannter Stützpfeiler für die Abstützung eines Fundamentes, welcher ein Rohr (5) aufweist, das in ein Bohrloch (6) in einem Fundament (F) eingesetzt und mit Hilfe einer gehärteten Dichtmasse (7) fest mit der Wand des Bohrloches verbunden ist, und eine Armierung (1) mit einem unteren Abschnitt (1a) enthält, welcher in dem Boden unter dem Fundament verankert ist, und mit einem oberen Abschnitt (lc), welcher das Rohr (5) durchquert und komprimiert wird, und eine gehärtete Masse in den Zwischenraum (16) zwischen diesem oberen Abschnitt (lc) und dem Rohr eingefüllt ist, und der ein Mittel (11) aufweist, um über das Rohr die Reaktion der Armierung auf die Kompression auf das Fundament zu übertragen,
**dadurch gekennzeichnet, daß**
diese gehärtete Masse die feste Verbindung des Rohres mit der Armierung gewährleistet, um auf diese Weise das Mittel für die Obertragung zu bilden.

6. Vorgespannter Stützpfeiler nach Anspruch 5,
**dadurch gekennzeichnet, daß** die Armierung (1) des Stützpfeilers rohrförmig gestaltet ist.

## Claims

1. Device for producing a prestressed micropile intended to support a foundation, which comprises:
- a borehole (6) in the foundation (F),
- a tube (5) to be inserted into the borehole,
- a settable grout (7) to be injected between the tube and the wall of the borehole in order to bed the tube in the foundation,
- a reinforcement (1) having a lower part (la) to be introduced into the ground underlying the foundation and an upper part (1c) to be introduced into the tube,
- a bedding grout (2) to be injected around the lower part (1a) of the reinforcement in order to bed it into the ground,
- means (8-13) for momentarily exerting compression on the reinforcement,
- a transfer means (11) for transferring the reaction to the compression of the reinforcement to the foundation via the tube,
characterized in that it comprises a settable bedding material and means (15, 17) for injecting this material into the space (16) between the upper part of the reinforcement and the tube so that this material beds the reinforcement in the tube and constitutes the said transfer means.

2. Device according to Claim 1, characterized in that the means for exerting compression on the reinforcement (1) of the micropile in the tube comprise a seal (8, 9) placed around the reinforcement in the tube (5), means (10) for creating, in the tube, a sealed chamber (11) above this seal and above the reinforcement, and means (12) for injecting a pressurized fluid into this chamber (11).

3. Device according to Claim 2, characterized in that the means for creating the said sealed chamber comprise a cap (10) screwed onto the upper end of the tube (5) and equipped with a connector (14) for connecting it to a hydraulic power unit (13).

4. Device according to Claim 2 or 3, characterized in that the means for injecting a bedding grout into the space (16) lying between the tube (5) and the reinforcement (1) comprise a pipe (15) which is connected to a source of grout and which terminates in the tube beneath the said seal (8, 9) and a pipe (17) for removing the air from the said space (16) beneath the said seal.

5. Prestressed micropile for supporting a foundation, which comprises a tube (5) placed in a borehole (6) made in the foundation (F) and bedded in the wall of the borehole by a cured bedding grout (7), a reinforcement (1) having a lower part (la) bedded in the ground underlying the foundation and an upper part (1c) which passes into the tube (5) and which is compressed, a cured material in the space (16) between this upper part (1c) and the tube and a transfer means (11) for transferring the reaction to the compression of the reinforcement to the foundation via the tube, characterized in that this cured material ensures that the reinforcement is bedded in the tube so as to constitute the said transfer means.

6. Prestressed micropile according to Claim 5, characterized in that the said reinforcement (1) of the micropile is tubular.
